# EUROPÄISCHE PATENTSCHRIFT

(11) **EP 0 003 779 B1**
(45) Veröffentlichungstag und Bekanntmachung des Hinweises auf die Patenterteilung: **28.04.1982**
(21) Anmeldenummer: 79100373.4
(22) Anmeldetag: 09.02.1979
(51) Int. Cl.: B02C 17/00, B02C 13/02, B02C 18/40, B65F 5/00

(54) **Aufbereitungs- und Zerkleinerungsvorrichtung**
Treating and grinding apparatus
Appareil de traitement et de broyage

(30) Priorität: 15.02.1978 DE 2806315
(43) Veröffentlichungstag der Anmeldung: 05.09.1979
(73) Patentinhaber: Eirich, Wilhelm, D-6969 Hardheim (DE); Eirich, Gustav, D-6969 Hardheim (DE)
(72) Erfinder: Eirich, Wilhelm, D-6969 Hardheim (DE); Eirich, Gustav, D-6969 Hardheim (DE)
(74) Vertreter: Weber, Dieter, Dr.

## Beschreibung

Die Erfindung betrifft ein Aufbereitungs- und Zerkleinerungsvorrichtung mit einem drehbar angetriebenen und einseitig gelagerten Teller, dessen Achse einen Winkel zur Vertikalen einschließt, mit Ein- und Auslaßöffnungen für das Behandlungsgut und mit mindestens einem exzentrisch angeordneten und einseitig gelagerten, schnellaufenden Rotor mit mehreren in Richtung seiner Drehachse im Abstand voneinander angeordneten Spaltwerkzeugen.

Die im folgenden beschriebene Erfindung wird vorwiegend in Verbindung mit Abfallstoffen, z.B. Müll, beschrieben, ist selbstverständlich aber auch bei anderen Materialien anwendbar, wie unten teilweise als Beispiel auch erwähnt wird.

Es ist bekannt, daß die steigenden Abfallmengen der Städte, Gemeinden und der Industrie die Herstellung großer Abfallbeseitigungsanlagen notwendig machen. Hierbei tritt an zahlreichen Verfahrensschritten das Problem der Aufbereitung und Zerkleinerung auf. Dies ist auch bei der Verwertung der Rohstoffvorräte der Weltwirtschaft oder der Fabrikationsrückstände der Fall. Es wird daher eine Aufbereitungs-und Zerkleinerungsvorrichtung angestrebt, welche in großen Mengen kontinuierlich und diskontinuierlich Materialien der verschiedensten Zusammensetzung verarbeiten kann. Hierbei geht es in erster Linie um das Zerkleinern, Mischen und Sortieren oder Sieben, Tätigkeiten, die hintereinander oder auch gleichzeitig zueinander auszuführen sind.

Zur Verarbeitung von Müll und Abfallstoffen ist aus der deutschen Patentanmeldung DE-A-25 03 621 bereits eine Zerkleinerungsvorrichtung bekannt, bei welcher der schnellaufende Rotor mit mindestens einer Zahnscheibe versehen ist, deren Ebene quer zur Rotorwelle verläuft und teilweise in das durch überkritische Drehzahl an der Behälterwand gehaltene Gut eintaucht. Diese bekannte Zerkleinerungsvorrichtung erlaubt eine schon sehr vielseitige Verwendung, wie z.B. das Verarbeiten von sogar in Müllsäcken angeliefertem Abfall, von Kartons und von gebündelten Materialien. Die bekannte Vorrichtung geht von dem Prinzip aus, daß die zu verarbeitenden Materialien, insbesondere für die Feinzerkleinerung, durch den mit überkritischer Drehzahl angetriebenen, umlaufenden Behälter an dessen Innenwand festgehalten und durch eine Zahnkreisscheibe zerkleinert werden. Als kritische Drehzahl wird diejenige Anzahl Umdrehungen pro Minute für den Antrieb des Tellers verstanden, bei welcher die Zentrifugalkraft größer als das Gewicht des betreffenden Gutes ist, so daß das Gut an der Innenwand des Tellers angedrückt wird.

Die Inhomogenität des Materials, gerade bei Abfallstoffen, erbringt aber bei besonderen Bedingungen Schwierigkeiten, die sogar bei der oben beschriebenen Zerkleinerungsvorrichtung zu Problemen führen. Es hat sich z.B. gezeigt, daß eine extrem ungleichmäßige Beschickung hohe Belastungsspitzen des Rotorantriebs zur Folge hat, so daß die bekannte Vorrichtung bisweilen mit einem zu hohen Energieverbrauch arbeitet. Diese Belastungs- und Energiespitzen ergeben sich insbesondere bei entsprechend ungeeignetem, zu verarbeitendem Material durch den dort bewußt gering gehaltenen Abstand zwischen Rotor und Tellerinnenwand.

Die überkritische Drehzahl des bekannten Tellers erfordert selbstverständlich eine glatte Innenfläche des Tellers. Dann hat sich bei nassem, glitschigem Material gezeigt, daß dieses unter Umständen an der Tellerinnenwand vorbeirutscht und zu Stauungen führt. Der Grund hierfür ist die fehlende Friktion zwischen der Tellerwand und dem Behandlungsgut. Andererseits können keine Mitnehmer an der Innenwand befestigt werden; denn diese würden mit Wandabstreifern kollidieren, die zum Ablösen der Materialschicht von der Tellerwandung und zur Umschichtung und Zirkulation notwendig sind.

Besonders grobstückiges Behandlungsgut kann zu Beschädigungen der bekannten Zerkleinerungsvorrichtung dadurch führen, daß sperrige Metallteile in den Raum zwischen Rotor und Tellerinnenwand gelangen und an den Eingriffsflächen Beschädigungen hervorrufen. Deshalb hat man die Vorschaltung einer Vorzerkleinerungseinrichtung für notwendig erachtet und Magnetabscheider vorgesehen.

Ähnlich der eingangs beschriebenen Vorrichtung ist die Maschine nach der FR-A-593 871 aufgebaut, bei der eine mitlaufende Abdeckung des Tellers für den Funktionsablauf zwingend vorgeschrieben ist. Durch die Anbringung dieser als Staurand ausgebildeden Abdeckung wird der für die Beschickung und Entleerung verfügbare Querschnitt erheblich reduziert und für sperrige Materialien kritisch. Durch den Staurand werden schwere Bestandteile des Behandlungsgutes, z.B. Metalle, nicht ausgetragen sondern füllen die Maschine stetig auf bis zur Beschädigung oder Überlast. Andererseits ist durch die Anordnung von Teller und Rotor die Stauwand notwendig, weil sonst das Behandlungsgut nicht im Teller verbleibt. Der geringe Eingangsquerschnitt für die Beschickung der bekannten Maschine ist nur bei sehr großen Tellern sinnvoll.

Nachteilig ist bei der bekannten Vorrichtung auch die gegenseitige Störung der Mitnehmer im Teller und der Spaltwerkzeuge am Rotor, die bei Anwesenheit von nicht zerkleinerbarem Gut, z.B. Metallstüken, beschädigt oder zerstört werden. Bei wiederum anderen Ausführungsformen der bekannten Maschine können nicht Scher- und Prallkräfte gleichzeitig entwickelt werden.

Aus der britischen Patentschrift 986 004 ist weiterhin zwar ein in einem Teller befindlicher Rotor bekannt, dessen Drehrichtung der des Tellers entgegengesetzt ist. Bei dieser bekannten Vorrichtung sind aber Teller und Rotor beidseitig gelagert. Solche Maschinen können voluminöse, sperrige und grobe Materialien nicht zerkleinern oder aufbereiten. Der Teller muß über Speichen abgestützt sein, und die Beschikkung muß durch diese Speichen hindurch erfolgen. Bei hohen Drehzahlen ist deshalb eine Beschickung nahezu unmöglich. Außerdem ist die Anordnung der über die gesamte Höhe gleich ausgebildeten Rotore außerordentlich kompliziert. Die bekannte Vorrichtung dient im wesentlichen nur der Prallzerkleinerung, und faserige Materialien können in der bekannten Maschine nicht bearbeitet werden.

Aus der US-A-3 730 442 ist eine Vorrichtung mit einem einseitig gelagerten Teller bekannt, dessen Achse einen Winkel von etwa 20° zur Horizontalen einschließt. Der Querschnitt des Tellers ist aber vieleckig, so daß sich zwischen Spaltwerkzeugen und Tellerwand beim Umlauf veränderliche Abstände und damit Leistungsspitzen ergeben. Nachteilig ist auch die zur Auslaßseite hin gerichtete Verengung des kegelstumpfförmigen Tellers. Durch diese verhältnismäßig enge Einlaßöffnung kann das Behandlungsgut zwar eingeführt werden, der Auslauf ist aber unkontrolliert. Unter Umständen kann frisch eingefülltes Gut zugleich wieder auslaufen. Damit besteht nicht die notwendige Sicherheit, daß das Behandlungsgut von dem Zerkleinerungswerkzeug wirklich erfaßt und zerkleinert wird. Auch hat der Rotor im Bereich der Einlaßöffnung keine Werkzeuge, so daß durch die Einlaßöffnung eingefülltes Behandlungsgut nicht mit Sicherheit auf den laufenden Rotor fällt und unter Ausnutzung der Bewegungsgrößen zerkleinert wird.

Besonders nachteilig ist aber die Keilwirkung zwischen Rotor und Tellerwandung, denn wenn größere Stücke des Behandlungsgutes zwischen Tellerwand und Rotor gelangen, insbesondere wenn deren Drehrichtungen gleich sind, ergeben sich nicht nur Energiespitzen sondern auch eine erhebliche Lagerbelastung, die unter Umständen zum Bruch der Rotorwelle führen können.

Die aus der DE-A-25 13 853 bekannte Siebtrommel ist gegenüber Metall und anderen Hartstoffen so empfindlich, daß die Verarbeitung und Aufbereitung harter Materialien nicht möglich ist. Die Schläger und Rippen an der Tellerwand wirken an einem engen Spalt zusammen, so daß Metallteile nicht bearbeitet werden können. Das Behandlungsgut wird mit Nachteil in axialer Richtung den Zerkleinerungswerkzeugen zugeführt, und die Zerkleinerung erfolgt nicht auf der Seite der Werkzeuge sondern im radialen Bestreichungsbereich.

Das aus dieser Entgegenhaltung bekannte Sieb wird von den meisten Arten von Müll sogleich verstopft, z.B. durch die klebrige Konsistenz der Materialien bei der Verarbeitung von Klärschlamm. Aber auch die Bearbeitung von Metallteilen wäre infolge der vorstehend erwähnten Nachteile bei Einsatz des Siebmantels nicht möglich.

Der Erfindung liegt daher die Aufgabe zugrunde, eine Aufbereitungs- und Zerkleinerungsvorrichtung der eingangs genannten Art zu schaffen, welche unter Vermeidung von Belastungsspitzen und ohne Zusatzmaschinen mit einfachen Werkzeugen die Verarbeitung, Aufbereitung, Mischung und Zerkleinerung von Materialien erlaubt, die voluminös, sperrig, grob und hart sein können, z.B. Müll, gegebenenfalls sogar bis zu einem feinfaserigen oder mehlförmigen Aufschluß der Partikel; dabei sollen gleichzeitig Scher- und Prallkräfte entwickelt werden und die Scherkräfte so angewendet werden, daß bei Anwesenheit von nicht zerkleinerbarem Gut, z.B. Metallstücken, die Werkzeuge weder beschädigt noch zerstört werden.

Diese Aufgabe wird gemäß der Erfindung dadurch gelöst, daß die Drehrichtung des Rotors der des Tellers entgegengesetzt ist, der Rotor in dem unteren Teil des Tellers, in dem das Behandlungsgut nach oben transportiert wird, angeordnet ist, daß der Teller mit einer stillstehenden Abdeckung versehen ist und daß die Einlaßöffnung im oberen Bereich der Abdeckung angebracht ist.

Durch die Anordnung der Einlaßeinrichtung oben wird das Behandlungsgut mit Sicherheit und gleichmäßig an die Bearbeitungserkzeuge herangeführt, so daß stets ein sicheres Erfassen gewährleistet ist. Auch erzeugt das nachströmende Behandlungsgut den erforderlichen Anpreßdruck gegen das Zerkleinerungswerkzeug, um eine durchgreifende Einwirkung der Scherkräfte des oder der Rotore zu gewährleisten. Die Vorrichtung gemäß der Erfindung ist überraschend unempfindlich gegen die Beschickung mit unterschiedlichen Materialien in einem Arbeitsgang in bunter Reihenfolge, z.B. mit gefüllten Säcken, danach gepreßten Ballen, leeren Kisten und flüssigen sowie plastischen Komponenten usw. Günstige weitere Anwendungsgebiete sind ferner die Aufbereitung, Zerkleinerung, Trocknung and Kühlung von gebundenen Formsanden, Trocknung von Grünfutter und ähnlichen Materialien, Ausscheidung und Rückgewinnung von Kunststoff aus Müll, Aufarbeitung und Verwertung von Tierzuchtabfällen und Abfallstoffen der metallverarbeitenden Industrie, z.B. die Aufbereitung von sperrigen Massen anfallender Metalldrehspäne. Die Funktion der erfindungsgemäßen Vorrichtung könnte mit "Prallreißen" umschrieben werden; denn es wird unter Ausnutzung des Pralles die Bruchgrenze des Bearbeitungsgutes beansprucht, und es werden zähe Materialien zerrissen. Die Vielseitigkeit der Anwendung ist durch die erfindungsgemäßen Maßnahmen gegenüber den bekannten Vorrichtungen noch erheblich gesteigert. Das Behandlungsgut wird nicht mehr durch eine überkritische Drehzahl an der Tellerinnenwand festgehalten, sondern soll bewußt von einem zuvor ausgewählten Scheitelpunkt nach dem Hochtragen auf den zerkleinernden Rotor abstürzen.

Eine stillstehende Abdeckung verhindert Staubaustritt und Luftverschmutzung, schützt die Umgebung vor möglicherweise herausgeschleuderten Teilen aus dem Bearbeitungsraum der Vorrichtung und erlaubt die erfindungsgemäß bei einigen Ausführungsformen bevorzugte, im wesentlichen horizontale Anordnung der Tellerdrehachse. Es ist dann für eine gute Zirkulierung des Behandlungsgutes gesorgt und das Abstürzen aller Materialteile nacheinander sichergestellt. Die im oberen Teil der stillstehenden Abdeckung angeordnete Einlaßöffnung ist groß bemessen, damit auch sperrige Materialien, z.B. Müllsäcke, aufgegeben werden können. Der Gesamtaufbau der erfindungsgemäßen Vorrichtung wird besonders dadurch vereinfacht, daß erfindungsgemäß die Auslaßöffnung im unteren Bereich der stillstehenden Abdeckung angeordnet ist; also etwa an der tiefsten Stelle des Behandlungsgutes. Mit Vorteil entstehen keine Turbulenzen am Auslaß, sondern es können auch schwere Mahlgutbestandteile, z.B. Metall, in einfacher Weise austreten, weil sie sich nicht im Teller ansammeln. Dadurch können ohne großen Aufwand auch besondere Einrichtungen zur Regulierung der Mahlgutgröße an der Auslaßöffnung vorgesehen werden, wie nachfolgend noch beschrieben wird. Der Rotor in der erfindungsgemäßen Vorrichtung hat sowohl in Umfangsrichtung des sich drehenden Tellers durch das zirkulierende Behandlungsgut als auch in Richtung der Tellertiefe einen großen Wirkbereich dadurch, daß er in Richtung seiner Drehachse mehrere Spaltwerkzeuge aufweist. Hierbei kann es sich vorzugsweise um Schneid-oder Schlagwerkzeuge, z.B. radial angeordnete Stäbe, Zähne, Prallplatten oder andere, gegebenenfalls auch gepanzerte Schlagwerkzeuge handeln, die das Behandlungsgut mit Prall und Reißen beanspruchen.

Eine bevorzugte Ausführungsform der Erfindung ist dadurch gekennzeichnet, daß die Auslaßöffnung als schwenkbar an der Abdeckung angebrachte, in Schließrichtung vorgespannte Austragklappe ausgebildet ist, die in Fließrichtung des Materials schräggestellt ist. Die Entleerung der erfindungsgemäßen Vorrichtung kann sehr fein eingeregelt und ohne zu großen Aufwand mit den beschriebenen Einrichtungen und Merkmalen versehen werden. Verarbeitet die Zerkleinerungsvorrichtung z.B. Hausmüll und ähnliche Stoffe, dann ist es wichtig, daß die im Mahlgut vorhandenen Textilfetzen, Folien usw. sich nicht an den Ecken und Spalten neben und an der Auslaßöffnung festsetzen und dort zu Verstopfungen führen. Die gemäß den vorstehenden Merkmalen aufgebaute Auslaßöffnung gewährleistet einen einwandfreien Betrieb. Die schräge Stellung der Austragsklappe erlaubt eine Führung des Materialstromes von der Abdeckung in den Innenraum des Tellers hinein, so daß sich die gefährlichen strangartigen Materialien nicht festsetzen und zu Verstopfungen führen können. Vorzugsweise reicht die Austragsklappe nicht ganz bis zum oberen Rand des sich drehenden Tellers, so daß hinreichend zerkleinertes Mahlgut gewünschtenfalls kontinuierlich ausgetragen werden kann. Die Vorspannung der Austragsklappe in Schließrichtung gestattet die Einstellung des Druckes, mit welchem die Klappe gegen das herausquellende Mahlgut wirkt.

Die Fließeigenschaften des Behandlungsgutes werden ferner noch dadurch vorteilhaft beeinflußt, daß erfindungsgemäß im Bereich der Austragsklappe Umlenker und/oder Lenkflossen vorgesehen sind. Durch die Umwälzung des Behandlungsgutes in der erfindungsgemäßen Vorrichtung findet in der Regel automatisch eine gewisse Sortierung statt, bei welcher das feinere Material im radial äußeren Teil des Tellers bzw. im Bereich der Mahlgutschicht und das grobere Material im oberen Bereich der Mahlgutschicht zu liegen kommt bzw. im radial inneren Bereich gegen den Rotor aufsteigt. Durch diesen Sortiereffekt tritt am unteren Bereich der Austragsklappe vorwiegend feines Material aus. Die Umlenker und/oder Lenkflossen, die natürlich auf der Innenseite im Bereich der Austragsklappe, und die Lenkflossen, die vorzugsweise direkt an der Klappe angebracht sind, tragen dazu bei, groberes Material, welches noch nicht ausgetragen werden soll, nach oben umzulenken und einer erneuten Bearbeitung zuzuführen.

Die drehenden Teile sind bei der Vorrichtung gemäß der Erfindung so zueinander angeordnet, daß kein gegenseitiges Zusammenwirken der Werkzeuge entsteht und dadurch die kleineren Teile dazwischen durchfallen und in den unteren Teil des Tellers gelangen können.

Zweckmäßig ist es gemäß der Erfindung ferner, wenn der äußere Umfang der Spaltwerkzeuge des Rotors in beträchtlichem Abstand von der Innenwand des Tellers vorgesehen ist. Diese Ausführungsform der erfindungsgemäßen Vorrichtung vermeidet die oben im Zusammenhang mit dem Stand der Technik beschriebenen nachteiligen Klemmeffekte, so daß eine Beschädigung weniger zu befürchten ist, dennoch aber die Aufbereitung in überraschend vollständiger Weise erfolgt. Der genannte Abstand ist insbesondere bei zwei eingebauten Rotoren dafür vorteilhaft, daß zwischen Behälterwand und erstem Rotor ein so großer Materialstrom hochsteigt, damit der zweite Rotor genügend stark beaufschlagt werden kann.

Weiterhin ist die Erfindung vorteilhaft dadurch ausgestaltet, daß die Drehachse des Rotors in der Nähe der horizontalen Halbierungslinie des Bodens des Tellers angeordnet ist. Insbesondere bei im wesentlichen horizontal ausgerichteter Tellerdrehachse, wenn das Behandlungsgut in der Ruhe, sich aber hauptsächlich in der unteren Hälfte oder dem unteren Drittel des Tellers befindet, stehen dann die Spaltwerkzeuge frei.

Fällt z.B. der Strom aus oder wird die Maschine aus anderen Gründen bei normaler Beladung angehalten, dann kann der Rotor, weil seine Werkzeuge frei außerhalb des Behandlungsgutes stehen, beim Einschalten sofort wieder anlaufen.

Bei einer anderen Ausführungsform der Erfindung ist es zweckmäßig, wenn die Wand des Tellers die Form eines Kegelstumpfes hat, dessen größerer Durchmesser auf der dem Boden entgegengesetzten Seite liegt. Dadurch erhält man auch bei verhältnismäßig kleinem Teller eine große Eintragungseinrichtung bzw. eine große Abdeckung, welche die Anbringung einer groß bemessenen Einlaßeinrichtung erlaubt. Dann können auch sperrige Güter verarbeitet werden. Durch die konische Ausgestaltung der Tellerwand kann man mit Vorteil den Boden des Tellers gegebenenfalls verhältnismäßig flach, d.h. in Richtung der Horizontalen, neigen und damit die Verweilzeit des Behandlungsgutes vergrößern.

Außerdem verbessern sich durch den kegelstumpfförmigen Teller auch die Austragsverhältnisse. Für bestimmte Aufgabenstellungen kann man besonders die konusförmig gestaltete Tellerwandung vorsehen.

Eine solche Ausführungsform ist erfindungsgemäß zweckmäßig dadurch gekennzeichnet, daß der die Spaltwerkzeuge des Rotors umschreibende Mantel ein Kegelstumpf ist. Während bei den normalen, außen etwa zylinderförmig ausgebildeten Rotoren deren Drehachse im Falle des kegelstumpfförmigen Tellers unter einem Winkel zur Drehachse des Tellers anzuordnen sind, damit sie weitestgehend die Arbeitsfläche, auf welcher das Behandlungsgut liegt, überstreichen, erlaubt das letzterwähnte Merkmal des Rotors, daß dessen Achse parallel zur Drehachse des Tellers angeordnet werden kann. Die Durchmesser der einzelnen, scheibenförmig angeordneten oder ausgebildeten Spaltwerkzeuge am Rotor sind damit so abgestuft, daß die Werkzeuge über die gesamte Tellerinnenwand den gleichen Abstand zu dieser haben. Bei höherer Umfangsgeschwindigkeit von Teller und Rotor im Bereich des Auslasses kann man dort sogar nochmals eine sehr gründliche Feinzerkleinerung vornehmen. Gleichzeitig würde dann ein Großteil der Zerkleinerungsarbeit und damit der größte Teil der Kräfte im oberen Bereich der Rotorwelle wirksam werden, so daß die Lagerung der Welle in vorteilhafter Weise weniger stark belastet würde.

Vorteilhaft ist es gemäß der Erfindung auch, wenn Mitnehmer verteilt auf der Innenwand des Tellers angebracht sind. Diese Maßnahme, die bei einem mit überkritischer Drehzahl umlaufenden Teller unmöglich ist, erlaubt das sichere Hochführen des Behandlungsgutes bis zu der gewünschten Scheitelstelle, von welcher das Gut abstürzt und wasserfallartig direkt in den Rotor strömt. Die Wirkung dieser Mitnehmer ist besonders intensiv, wenn sie erfindungsgemäß in der Höhe zueinander versetzt angeordnet sind.

Bei einer weiteren bevorzugten Ausführungsform der Erfindung sind die Mitnehmer nocken- oder zahnförmig ohne spitze Winkel ausgebildet. Die Vermeidung der spitzen Winkel verhindert ein Festsetzen von Fasern oder faserigen Teilen des Behandlungsgutes. Die Nocken oder Zähne gewährleisten aber in vorteilhafter Weise eine hervorragende Zerkleinerung von Textilien, Folien, Altpapier, Holz usw., weil erhebliche Schneid- und Scherkräfte auf das Behandlungsgut, das sozusagen durch diese Mitnehmer eingespannt ist, ausgeübt werden können. Bei einer glatten Wandung des Tellers könnte das Behandlungsgut sehr leicht ausweichen, so daß die Spaltwerkzeuge des Rotors oder der Rotoren keinen ausreichenden Widerstand finden würden.

Eine zweckmäßige Ausgestältung der Mitnehmer ist dadurch gekennzeichnet, daß die Mitnehmer in Form von Ringen parallel zueinander und im Abstand voneinander vorgesehen sind. Es handelt sich dann um eine Art innen verzahnter Ringe, die parallel zum Tellerboden über die Höhe des Tellers verteilt an dessen Innenwandung befestigt sind. Die Spaltwerkzeuge des Rotors sind dann zweckmäßigerweise so angeordnet, daß sie jeweils in den Raum zwischen zwei Ringe eingreifen. Dadurch wird die oben beschriebene Schneid- und Schertätigkeit, insbesondere bei der Zerkleinerung von faserhaltigem Material, begünstigt.

Es hat sich ferner als vorteilhaft herausgestellt, wenn erfindungsgemäß an der Innenwand des Tellers gegen dessen Drehachse schräg angestellte Mitnehmer angebracht sind. Wie eine Art segementförmig angeordnete Schnecke fördern die Mitnehmer je nach Winkelstellung und Anzahl das zu verarbeitende Gut aus dem unteren Bereich des Tellers an dessen Boden nach oben zum Tellerrand oder nach innen auf die Bearbeitungserkzeuge zu.

Bei zweckmäßiger weiterer Ausgestaltung der Erfindung ist im Abstand von der Tellerwand eine Siebwand angeordnet. Diese Maßnahme ist günstig bei Behandlungs-, insbesondere Mahlgütern mit siebfähiger Konsistenz. Das Mahlgut, welches die gewünschte Feinheit erreicht hat, tritt durch die Sieböffnung in der Siebwandung aus. Um den sich drehenden Behälter, in diesem speziellen Falle z.B. Mahlbehälter, wird eine stillstehende Haube gelegt, die sowohl Berührungsschutz als auch Auffanggefäß für das feine Mahlgut darstellt. Im unteren Bereich ist diese Haube vorzugsweise als Trichter zusammengezogen, so daß das dort zusammenlaufende Feingut einer Fördereinrichtung aufgegeben werden kann.

Weitere Vorteile, Merkmale und Anwendungsmöglichkeiten der vorliegenden Erfindung ergeben sich aus der folgenden Beschreibung bevorzugter Ausführungsbeispiele im Zusammenhang mit den Zeichnungen. Es zeigen:
Fig. 1 in Vorderansicht schematisch eine Vorrichtung mit zwei Rotoren, wobei unter Weglassung der Abdeckung von vom in den Teller hineingesehen wird,
Fig. 2 abgebrochen und schematisch eine Draufsicht auf die Abdeckung mit Auslaßöffnung,
Fig. 3 eine abgebrochene Schnittansicht in Richtung von unten auf die Darstellung der Fig. 2,
Fig. 4 eine Seitenansicht, abgebrochen und schematisch, wenn man von links nach rechts auf die Darstellung der Fig. 2 blickt,
Fig. 5 bis
Fig. 8 schematische Draufsichten bzw. Schnittansichten des zylindrischen Tellers mit verschiedenen Ausführungsformen von ringartig angeordneten Mitnehmern,
Fig. 9 und
Fig. 10 eine schematische Draufsicht bzw. Querschnittansicht einer besonderen Ausführungsform mit Absaugrohr zur pneumatischen Entnahme feuchten oder leichten Behandlungsgutes,
Fig. 11 bis
Fig. 16 verschiedene Ausführungsformen mit konus- bzw. kegelstumpfförmigem Teller,
Fig. 17 und
Fig. 18 eine Draufsicht und eine Querschnittsansicht eines kegelstumpfförmigen Tellers mit eingebauter Siebwand und
Fig. 19 und
Fig. 20 in Seitenansicht bzw. Draufsicht einen Teller mit am Umfang innen angeordnetem, zur Drehachse des Tellers schräg angestelltem Mitnehmer.

Die in Fig. 1 dargestellte Aufbereitungs- und Zerkleinerungsvorrichtung weist einen drehbar angetriebenen Teller 1 mit einer Drehachse 2 und einer nicht dargestellten Lagerung auf, die sich an dem schematisch angedeuteten Gestell 3 befindet. Der allgemein mit 1 bezeichnete Teller weist eine Tellerwand 4 und einen Boden 5 auf, wobei der Mahlgutstrom des Behandlungsgutes 6 durch die zahlreichen Pfeile dargestellt ist. Dieser wird bei Drehung des Tellers 1 in Richtung des Pfeiles 7 mittels der Mitnehmer 8 im Uhrzeigersinn hochgetragen und tritt mit den zwei Rotoren 21, 22 in Eingriff, die sich um ihre Drehachsen 23 bzw. 24 drehen. Die Rotoren 21 und 22 weisen Spaltwerkzeuge 25 puf. Bei der hier gezeigten Ausführungsform handelt es sich um radial ausgestellte Stäbe. Die Rotoren 21 und 22 drehen sich in Richtung der Pfeile 26, also in entgegengesetzter Drehrichtung wie der Teller 1. Die fünf starken Pfeile 27 zeigen den in die Maschine aufgegebenen Strom des Behandlungsgutes 6 durch die Einlaßöffnung 28.

Im Betrieb fällt das Aufgabenmaterial entsprechend Pfeilen 27 zunächst durch die Einlaßöffnung 28 auf den rechts angeordneten Rotor 22, dessen Drehachse 24 höher liegt als die Drehachse 23 des linken Rotors 21. Das von diesem Rotor 22 erfaßte Material wird zu einem großen Teil mit einer erheblichen Vorbeschleunigung auf den Rotor 21 geschleudert und dort mit erhöhter Prall- und Reißkraft von den Spaltwerkzeugen 25 erfaßt. Die Geschwindigkeiten addieren sich hier, so daß gute Zerkleinerungskräfte wirken.

Der Rotor 21 schleudert das Material 6 in die an der Tellerwand 4 nach oben steigende Mahlgutschicht, wobei nochmals eine Autogenmahlung stattfindet.

Das vom Teller 1 nach oben transportierte Behandlungsgut wird in der innen liegenden Schicht von dem linken Rotor 21 in gegenläufiger Richtung erfaßt und zerkleinert. Die an der Tellerwand 4 liegende Schicht dagegen wird nach oben getragen und stürzt in etwa in der höchsten Stelle des Tellers 1 wie ein Wasserfall wieder in den Arbeitsbereich der beiden Rotoren 21 und 22. Durch die Umfangsgeschwindigkeit des Tellers 1 kann die Wurfparabel des herabstürzenden Gutes so gesteuert werden, daß das Material vorwiegend auf den Rotor 21 oder vorwiegend auf den Rotor 22 oder auch gleichmäßig verteilt auf beide Rotoren herabstürzt.

Fig. 2 zeigt eine Draufsicht und die Fig. 3 und 4 die oben erwähnten Schnittansichten der allgemein mit 30 bezeichneten Auslaßöffnung der dargestellten Vorrichtung. Das Mahlgut 6 fließt in Richtung der Pfeile 31 (Fig. 3) entlang der stillstehenden Abdeckung 32 zur Auslaßöffnung 30 hin ab. An der Kante der Abdeckung 32 zur Auslaßöffnung 30 hin führt ein keilförmiger Umlenker 33 etwas in Richtung des Inneren des Tellers 1, so daß das Behandlungsgut im Prinzip ohne Berührung über den Spalt 33' zwischen Auslaßöffnung 30 bzw. Austragsklappe 34 und stillstehender Abdeckung 32 gelangt.

In Fig. 2 erkennt man unten im Bereich des Pfeiles 7 die freie Auslaßöffnung 30, durch welche man in den Teller 1 hineinsehen kann, während etwa die obere Hälfte der Auslaßöffnung 30 durch eine Austragsklappe 34 verdeckt ist. Diese Austragsklappe 34 reicht nicht ganz bis an den Tellerrand, auf dem Pfeil 7 liegt, hinunter. Sie ist ferner in Fließrichtung (Pfeil 31) des Behandlungsgutes 6 derart schräggestellt, daß sie auch im geschlossenen Zustand etwas in den Teller 1 hineinragt (Fig. 3). Damit sich folglich die an der Tellerwand 4 befestigten Mitnehmer 8 an der Austragsklappe 34 vorbeibewegen können, benötigen sie hierzu den in Fig. 2 gezeigten Freiraum. Der Spalt 33' zwischen der Abdeckung 32 und der Austragsklappe 34 ist infolgedessen an der Seite, an welcher das Behandlungsgut ankommt, vom Gutstrom nach Pfeil 31 weg nach außen verlegt. Auf der ablaufenden Seite ist die Austragsklappe 34 durch ein flexibles Teil 35, z.B. aus Kunststoff oder Kautschuk, so weit verlängert, daß eine Überlappung mit der anschließenden stillstehenden Abdeckung 32 erzielt wird. Durch dieses flexible Teil 35 wird der Spalt 33' komplett überdeckt, so daß sich dort Behandlungsgut nicht festsetzen kann. Gleichzeitig kann die Austragsklappe 34 jedoch zur Vergrößerung der Öffnungsweite nach außen aufgeklappt werden. Zur Regulierung der Klappenstellung dienen ein Belastungsgewicht 36 und eine Zugkette 37. An der Austragsklappe 34 ist ferner eine Lenkflosse 38 angebracht, mit deren Hilfe die groben Teile des Behandlungsgutes nach oben in den Teller hinein umgelenkt werden.

In den Fig. 5 und 6 ist die Drehrichtung des Tellers 1 schematisch durch den Pfeil 7 gezeigt. Der eine Rotor 21, der sich in Pfeilrichtung 26 dreht, weist hier in Richtung seiner Drehachse 23 vier Spaltwerkzeuge 25 auf und ist über schematisch angedeutete Keilriemen 40 angetrieben. Zur Verringerung der Anzahl der Figuren sind in den Figuren 5 und 7 gleichzeitig zwei Arten von Mitnehmern gezeigt, obwohl sich in der Praxis im Teller 1 nur eine einzige Art von Mitnehmern befindet. Die Mitnehmer sind also in Fig. 5 in der oberen Hälfte in Form der einen Art nämlich als Zähne 8' und in der unteren Hälfte in Form von Nocken 8" ausgebildet gezeigt.

Die Mitnehmer können, wie z.B. in der Darstellung der Fig. 7 und 8, in der Höhe zueinander, im Abstand voneinander und parallel zueinander in der Gestalt von Ringen vorgesehen sein. Hierdurch wird das Behandlungsgut optimal an der Tellerwand 4 festgehalten, sozusagen eingespannt, so daß es von den Spaltwerkzeugen 25 durchgetrennt werden kann. Die Spaltwerkzeuge 25 des jeweiligen Rotors 21 greifen zwischen diese ringförmigen Zähne 8' bzw. Nocken 8", so daß das Behandlungsgut sich an diesen Nocken bzw. Zähnen abstützt und den Spaltwerkzeugen 25 einen ausreichenden Widerstand entgegensetzen kann.

Zusätzlich ist bei der Ausführungsform nach den Fig. 7 und 8 noch eine zylindrische Siebwand 41 vorgesehen, die im Abstand von der Wand des Tellers 1 innerhalb desselben angebracht ist. Das nach der Behandlung aufgeschlossene oder zerkleinerte Gut, welches die gewünschte Feinheit erreicht hat, tritt durch die Offnungen in der Siebwand 41 nach unten aus. Es wird in einer den Siebbehälter 41 umgreifenden Haube 42 gesammelt, die im unteren Bereich als Trichter ausgestaltet ist. Nicht dargestellte Fördereinrichtungen fördern das hier angesammelte Feingut aus. Die Maschine nach der Ausführungsform der Fig. 7 und 8 kann auch ohne die ringförmig angeordneten Zähne 8' oder Nocken 8" aufgebaut sein.

Die Siebwand 41 läßt sich vorteilhaft ferner zur Trocknung und/oder Kühlung des Behandlungsgutes einsetzen. Hierbei werden die Kühl- oder Heizgase im inneren Bereich des Tellers 1 zugeführt. Die Absaugung erfolgt über die stillstehende Kapselung 42, so daß die Gase quer durch das Behandlungsgut und durch die Siebwand 41 hindurchgeführt werden. Bei dieser Technik steht eine besonders große Oberfläche für den Wärmetausch zur Verfügung.

Bei sehr feinen oder leichten Mahlgütern kann die Entnahme des Mahlgutes aus der Zerkleinerungsvorrichtung auch pneumatisch erfolgen. Eine solche Ausführungsform ist in den Fig. 9 und 10 gezeigt. Hier ragt ein an ein nicht dargestelltes Sauggebläse angeschlossenes Rohr 50 in den Teller 1 hinein und saugt dort die feinen oder leichten Gutbestandteile ab. Es ist auf diese Weise möglich, z.B. Folien oder Papier aus Hausmüll oder ähnlichen Stoffen durch Absaugen zu trennen oder auch sehr feines Mahlgut nach dem Prinzip der Windsichtung abzusaugen. Das als Saugrüssel wirkende Rohr kann offen, geschlitzt, gelocht oder ähnlich aufgebaut sein. Ein gebogenes Schild 51 schützt das Rohr 50 auf der Seite des ankommenden Behandlungsgutstromes. Die Einlaßöffnung liegt somit auf der gegenüberliegenden Seite, so daß nur mit Luft transportierbares Behandlungsgut den Weg zu dem Saugrüssel 50 findet und somit die gewünschte Selektion eintritt. Das Rohr 50 kann schwenkbar angeordnet sein, wie in Fig. 10 strichpunktiert angedeutet ist. Zur vollständigen Entleerung des Tellers 1 kann man das Rohr 50 sogar bis an den Bodenrand schwenken.

Die Fig. 11 und 12 zeigen in Draufsicht schematisch eine andere Ausführungsform der Vorrichtung gemäß der Erfindung, bei welcher die Wand 4 des Tellers 1 kegelstumpfförmig ausgebildet ist. Durch einen konischen Teller ist es möglich, sperrige Güter auch in kleine Maschinen einzufüllen, weil sich durch die Formgebung eine große Einlaßöffnung anbringen läßt. Außerdem kann man den Boden 5 durch Schwenken des Rahmens 61 mit der Lagerung 62 um die Schwenkstelle 63 in die in den Fig. 12, 14 und 16 gezeigte Stellung bringen, bei welcher der Boden 5 verhältnismäßig flach geneigt ist, d.h. die Drehachse 2 des Tellers 1 einen nicht unerheblichen Winkel mit der Horizontalen einschließt. Dadurch kann die Füllung bzw. die Verweilzeit bei der Bearbeitung vergrößert werden. Der Rotor 21, der hier nur schematisch mit den Spaltwerkzeugen 25 angedeutet ist, liegt mit seiner Welle 23 parallel zu der unteren Seitenwand 4 des Tellers 1.

Bei der Ausführungsform nach den Fig. 13 und 14, bei der ebenfalls ein konischer Teller 1 vorgesehen und eine ähnliche Neigung möglich ist, steht die Welle 23 des Rotors 21 zum Boden 5 des Tellers 1 senkrecht, und der Durchmesser der Spaltwerkzeuge 25 ist jeweils so abgestuft, daß die Werkzeuge über die ganze untere Seitenwand des Tellers 1 den gleichen Abstand zur Wand besitzen. Es ist oben schon erwähnt worden, daß sich hierdurch im Bereich des Auslasses eine gründliche Feinzerkleinerung anbietet. Auch wird die Lagerung der Welle 23 des Rotors 21 weniger stark belastet.

Bei der Ausführungsform nach den Fig. 15 und 16 steht die Welle 23 des Rotors 21 wiederum senkrecht zum Boden 5 des Tellers 1 bzw. parallel zur Drehachse 2 des Tellers. Hier besitzen die Spaltwerkzeuge 25 aber über die gesamte Höhe des Rotors 21 hinweg gleichen Durchmesser. Auf diese Weise wird im Bereich der Auslaßöffnung weniger Turbulenz erzeugt und damit ein gleichmäßigerer Austrag erzielt. Die grundsätzliche Entscheidung, welches der dargestellten Systeme zum Einsatz kommen soll, hängt von dem jeweiligen Behandlungsgut ab.

In den Fig. 17 und 18 ist eine weitere andere Ausführungsform gezeigt, die ebenfalls einen konischen Teller 1 und einen Rotor 21 hat, die sich gemäß Darstellung der Pfeile in Fig. 17 in entgegengesetzter Drehrichtung bewegen. Hier ist eine zylindrische Siebwand 70 eingebaut.

In den Fig. 19 und 20 sind die zur Drehachse 2 des Tellers 1 schräg angestellten Mitnehmer 130 gezeigt, die auf der Innenwand des Tellers 1 angebaut sind. Die Winkelstellung und die Anzahl der Mitnehmer 130 kann den Eigenschaften des zu verarbeitenden Gutes angepaßt werden. Die Mitnehmer 130 bewirken vor allem, daß sich keine unerwünschten Materialansammlungen an der tiefsten Stelle des Tellers bilden. Da aus Sicherheitsgründen zwischen den Rotoren 21, 22 und dem Tellerboden 5 stets ein gewisser Abstand gehalten wird, bewirken die schräg gestellten Mitnehmer 130, daß das Behandlungsgut nahezu 100%-ig auf die Wirkzone des oder der Rotoren geleitet wird. Außerdem wird bei großen Durchsatzleistungen der Austrag des zerkleinerten Gutes beschleunigt, insbesondere wenn schräg gestellte Mitnehmer 130 bis in die Nähe der Austragsöffnung heranreichen.

## Patentansprüche

1. Aufbereitungs- und Zerkleinerungsvorrichtung mit einem drehbar angetriebenen und einseitig gelagerten Teller (1), dessen Drehachse (2) einen Winkel zur Vertikalen einschließt, mit Ein- und Auslaßöffnungen (28, 30, 41, 50) für das Behandlungsgut und mit mindestens einem exzentrisch angeordneten und einseitig gelagerten, schnellaufenden Rotor (21, 22) mit mehreren in Richtung seiner Drehachse im Abstand voneinander angeordneten Spaltwerkzeugen (25), dadurch gekennzeichnet, daß die Drehrichtung des Rotors (21) der des Tellers (1) entgegengesetzt ist, daß der Rotor (21) in dem unteren Teil des Tellers (1), in dem das Behandlungsgut nach oben transportiert wird, angeordnet ist, daß der Teller (1) mit einer stillstehenden Abdeckung (32) versehen ist und daß die Einlaßöffnung (28) im oberen Bereich der Abdeckung (32) angebracht ist.

2. Vorrichtung nach Anspruch 1, dadurch gekennzeichnet, daß im unteren Bereich der Abdeckung (32) die Auslaßöffnung (30) angeordnet ist.

3. Vorrichtung nach Anspruch 1 oder 2, dadurch gekennzeichnet, daß die Auslaßöffnung (30) als schwenkbar an der Abdeckung (32) angebrachte, in Schließrichtung vorgespannte Austragsklappe (34) ausgebildet ist, die in Fließrichtung des Materials (6) schräggestellt ist (Figuren 2 bis 4).

4. Vorrichtung nach Anspruch 3, dadurch gekennzeichnet, daß im Bereich der Austragsklappe (34) Umlenker (33) und/oder Lenkflossen (38) vorgesehen sind.

5. Vorrichtung nach einem der Ansprüche 1 bis 4, dadurch gekennzeichnet, daß die Drehachse (2) des Tellers (1) im wesentlichen horizontal angeordnet ist.

6. Vorrichtung nach einem der Ansprüche 1 bis 5, dadurch gekennzeichnet, daß der äußere Umfang der Spaltwerkzeuge (25) des Rotors (21, 22) in solchem Abstand von der Innenwand des Tellers (1) vorgesehen ist, daß das Behandlungsgut zwischen Innenwand des Tellers (1) und Rotor (21, 22) in die obere Hälfte des Tellers (1) hindurchförderbar ist.

7. Vorrichtung nach einem der Ansprüche 1 bis 6, dadurch gekennzeichnet, daß die Drehachse (23, 24) des Rotors (21, 22) in der Nähe der horizontalen Halbierungslinie (75) des Bodens (5) des Tellers (1) angeordnet ist.

8. Vorrichtung nach einem der Ansprüche 1 bis 7, dadurch gekennzeichnet, daß die Wand des Tellers (1) die Form eines Kegelstumpfes hat, dessen größerer Durchmesser auf der dem Boden (5) entgegengesetzten Seite liegt.

9. Vorrichtung nach einem der Ansprüche 1 bis 8, dadurch gekennzeichnet, daß der die Spaltwerkzeuge (25) des Rotors (21, 22) umschreibende Mantel ein Kegelstumpf ist.

10. Vorrichtung nach einem der Ansprüche 1 bis 9, dadurch gekennzeichnet, daß Mitnehmer (8, 8', 8") verteilt auf der Innenwand (4) des Tellers (1) angebracht sind.

11. Vorrichtung nach Anspruch 10, dadurch gekennzeichnet, daß die Mitnehmer (8) in der Höhe zueinander versetzt angeordnet sind.

12. Vorrichtung nach Anspruch 10 oder 11, dadurch gekennzeichnet, daß die Mitnehmer (8', 8") nocken- oder zahnförmig ohne spitze Winkel ausgebildet sind.

13. Vorrichtung nach einem der Ansprüche 10 bis 12 dadurch gekennzeichnet, daß die Mitnehmer (8', 8") in Form von Ringen parallel zueinander und im Abstand voneinander vorgesehen sind.

14. Vorrichtung nach einem der Ansprüche 1 bis 13, dadurch gekennzeichnet, daß an der Innenwand des Tellers (1) gegen dessen Drehachse (2) schräg angestellte Mitnehmer (130) angebracht sind.

1 5. Vorrichtung nach einem der Ansprüche 1 bis 14, dadurch gekennzeichnet, daß im Abstand von der Tellerwand (4) eine Siebwand (41, 70) angeordnet ist.

## Claims

1. A processing and crushing apparatus comprising a rotatably driven plate (1) which is mounted at one side and the axis of rotation (2) of which is disposed at an angle to the vertical, inlet and outlet openings (28, 30, 41, 50) for the material to be treated, and at least one eccentrically arranged high-speed rotor (21, 22) which is mounted at one side, having a plurality of cleaving tools (25) which are arranged at a spacing from each other in the direction of the axis of rotor rotation, characterised in that the direction of rotation of the rotor (21) is opposite to that of the plate (1), that the rotor (21) is arranged in the lower part of the plate (1) in which the material being treated is transported upwardly, that the plate (1) is provided with a stationary cover means (32) and that the inlet opening (28) is arranged in the upper region of the cover means (32).

2. Apparatus according to claim 1 characterised in that the outlet opening (30) is arranged in the lower region of the cover means (32).

3. Apparatus according to claim 1 or claim 2 characterised in that the outlet opening (30) is in the form of a discharge flap valve (34) which is mounted pivotally to the cover means (32) and which is prestressed in the direction of closing and which is inclined in the direction of flow of the material (6) (Figures 2 to 4).

4. Apparatus according to claim 3 characterised in that baffle means (33) and/or guide fins (38) are provided in the region of the discharge flap valve (34).

5. Apparatus according to one of claims 1 to 4 characterised in that the axis of rotation (2) of the plate (1) is arranged substantially horizontally.

6. Apparatus according to one of claims 1 to 5 characterised in that the outer periphery of the cleaving tools (25) of the rotor (21, 22) is disposed at a spacing from the inside wall surface of the plate (1) such that the material to be treated can be conveyed between the inside wall surface of the plate (1) and the rotor (21, 22), into the upper half of the plate (1).

7. Apparatus according to one of claims 1 to 6 characterised in that the axis of rotation (23, 24) of the rotor (21, 22) is arranged in the vicinity of the horizontal bisector line (75) of the bottom (5) of the plate (1).

8. Apparatus according to one of claims 1 to 7 characterised in that the wall of the plate (1) is in the shape of a truncated cone, the larger diameter of which is on the side that is remote from the bottom (5).

9. Apparatus according to one of claims 1 to 8 characterised in that the envelope circumscribing the cleaving tools (25) of the rotor (21, 22) is a truncated cone.

10. Apparatus according to one of claims 1 to 9 characterised in that entrainment means (8, 8', 8") are mounted in a distributed arrangement on the inside wall surface (4) of the plate (1

11. Apparatus according to claim 10 characterised in that the entrainment means (8) are displaced relative to each other in respect of height.

12. Apparatus according to claim 10 or claim 11 characterised in that the entrainment means (8', 8") are of a cam-shaped or tooth-shaped configuration without sharp angles.

13. Apparatus according to one of claims 10 to 12 characterised in that the entrainment means (8', 8") are arranged in the form of rings parallel to each other and at a spacing from each other.

14. Apparatus according to one of claims 1 to 13 characterised in that entrainment means (130) are mounted to the inside wall surface of the plate (1) and are disposed in an inclined position with respect to the axis of rotation (2) thereof.

15. Apparatus according to one of claims 1 to 14 characterised in that a screening wall means (41, 70) is arranged at a spacing from the plate wall (4).

## Revendications

1. Dispositif de traitement et de broyage comprenant un récipient (1) entraîné en rotation et monté dans un palier sur un côté, dont l'axe de rotation (2) forme un angle avec la verticale, comprenant des orifices d'alimentation et d'évacuation (28, 30, 41, 50) pour la matière à traiter et au moins un rotor (21, 22) monté excentriquement et logé dans un palier sur un côté, tournant à grande vitesse et équipé de plusieurs outils fendeurs (25) disposés à distance les uns des autres, caractérisé en ce que le sens de rotation du rotor (21) est opposé à celui du récipient (1), que le rotor (21) est disposé dans la partie inférieure du récipient dans laquelle la matière à traiter est transportée vers le haut, que le récipient (1) est muni d'un couvercle fixe (32) et que l'orifice d'alimentation (28) est disposé dans la partie supérieure du couvercle (32).

2. Dispositif selon la revendication 1, caractérisé en ce que dans la partie inférieure du couvercle (32) on a prévu l'orifice d'évacuation (30).

3. Dispositif selon la revendication 1 ou 2, caractérisé en ce que l'orifice d'évacuation (30) est configuré en une trappe d'évacuation (34) montée pivotante sur le couvercle (32) et présentant une certaine tension initiale dans le sens de fermeture qui est inclinée dans le sens d'écoulement de la matière (6). (figures 2 à 4).

4. Dispositif selon la revendication 3, caractérisé en ce que des déflecteurs (33) et/ou des ailettes de guidage (38) sont prévus au niveau de la trappe d'évacuation 34.

5. Dispositif selon l'une des revendications 1 à 4, caractérisé en ce que l'axe de rotation (2) du récipient (1) est disposé sensiblement horizontalement.

6. Dispositif selon l'une des revendications 1 à 5, caractérisé en ce que la périphérie extérieure des outils fendeurs (25) du rotor (21, 22) est prévue à un écartement tel de la paroi intérieure du récipient (1) que la matière à traiter peut être transportée entre la paroi interne du récipient (1) et le rotor (21, 22) vers la moitié supérieure dudit récipient (1 ).

7. Dispositif selon l'une des revendications 1 à 6, caractérisé en ce que l'axe de rotation (23, 24) du rotor (21, 22) est disposé à proximité de la ligne médiane horizontale (75) du fond (5) du récipient (1). ).

8. Dispositif selon l'une des revendications 1 à 7, caractérisé en ce que la paroi du récipient (1) présente la forme d'un tronc de cône dont le plus grand diamètre est situé du côté opposé au fond (5).

9. Dispositif selon l'une des revendications 1 à 8, caractérisé en ce que l'enveloppe entourant les outils fendeurs (25) du rotor (21, 22) est un tronc de cône.

10. Dispositif selon l'une des revendications 1 à 9, caractérisé en ce que des organes d'entraînement (8, 8', 8") sont rapportés en étant répartis sur la paroi interne (4) du récipient (1

11. Dispositif selon la revendication 10, caractérisé en ce que les organes d'entraînement (8) sont mutuellement décalés en hauteur.

12. Dispositif selon la revendication 10 ou 11, caractérisé en ce que les organes d'entraînement (8', 8") sont configurés en camé ou en dent sans angle vif.

13. Dispositif selon l'une des revendications 10 à 12, caractérisé en ce que les organes d'entraînement (8', 8") sont prévus parallèlement les uns aux autres et à distance les uns des autres sous forme de bagues.

14. Dispositif selon l'une des revendications 1 à 13, caractérisé en ce que sur la paroi interne du récipient (1) sont disposés des organes d'entraînement (130) inclinés en direction de l'axe de rotation (2) de ce dernier.

15. Dispositif selon l'une des revendications 1 à 14, caractérisé en ce qu'à distance de la paroi (4) du récipient, on a disposé une paroi de tamisage (41, 70).
